# EUROPÄISCHE PATENTSCHRIFT

(11) **EP 0 886 036 B1**
(45) Veröffentlichungstag und Bekanntmachung des Hinweises auf die Patenterteilung: **23.07.2003**
(21) Anmeldenummer: 98109823.9
(22) Anmeldetag: 29.05.1998
(51) Int. Cl.: F01B 11/00, F01L 25/06

(54) **Druckluft-Kolbenmotor**
Compressed air piston motor
Moteur à pistons à air comprimé

(30) Priorität: 19.06.1997 DE 29710807 U
(43) Veröffentlichungstag der Anmeldung: 23.12.1998
(73) Patentinhaber: WIWA WILHELM WAGNER GMBH & CO. KG, D-35633 Lahnau (DE)
(72) Erfinder: Scherer, Oswald, 35633 Lahnau (DE)
(74) Vertreter: Missling, Arne, Dipl.-Ing.

(56) Entgegenhaltungen:
- DE-B- 1 301 632
- DE-C- 330 195
- US-A- 4 846 045

## Beschreibung

Die Erfindung betrifft einen Druckluft-Kolbenmotor, insbesondere für Farbspritzgeräte, Dosierpumpen, Fettpressen und dergleichen, mit einem in einem Kolbenzylinder durch Druckluft an seinen beiden Kolbenflächen mittels einer Schiebersteuerung wechselweise beaufschlagt und dadurch oszillierend bewegbaren Arbeitskolben mit einer Kolbenstange, die axial in einem Zylinderkopf und/oder einem Zylinderboden geführt ist, in denen für die Druckluftzu- oder abströmung in/aus dem Kolbenzylinder jeweils ein Ein-/Auslaß vorgesehen ist, wobei die Schiebersteuerung einen in einem Steuerzylinder bewegbaren Steuerkolben aufweist und in dem Steuerzylinder Steueröffnungen vorgesehen sind, die jeweils eine Zu-/Ableitung oder Entlüftungsleitungen für die Druckluft mit dem Steuerzylinder strömungsverbinden und von dem Steuerkolben beeinflußt werden und die Schiebersteuerung in/auf dem Zylinderkopf oder in/auf dem Zylinderboden und so vorgesehen ist, daß die Achsen des Steuerkolbens und des Arbeitskolbens etwa senkrecht aufeinander stehen, wobei der Zylinderkopf und der Zylinderboden je ein Umschaltventil für die Druckluft aufweisen, das von dem Arbeitskolben betätigbar ist und die Schiebersteuerung umschaltet, wobei die Umschaltventile eine in den Kolbenzylinder ragende, von dem Arbeitskolben des Druckluft-Kolbenmotors betätigbare Ventil-Kolbenstange aufweisen.

Ein solcher, in der Regel einfach wirkender Druckluft-Kolbenmotor ist bereits bekannt und kann ohne viel Aufwand auch doppeltwirkend gestaltet werden, wo auf jeder Stirnseite des Druckluft-Kolbenmotors ein Arbeitsgerät angeschlossen ist. Dabei kann der Kolbenzylinder mit dem Zylinderkopf oder dem Zylinderboden einstückig ausgebildet sein, es ist aber vorteilhafter, wenn sowohl der Zylinderkopf als auch der Zylinderboden von dem Kolbenzylinder getrennt angefertigt und die Teile danach zusammengesetzt werden, wie das beispielsweise in der Patentschrift DE 33 42 388 C3 erfolgt, so daß die erforderliche Zerspanung an den Teilen gering gehalten werden kann.

Unabhängig davon sind bei derartigen Druckluft-Kolbenmotoren die für die Umsteuerung der linearen Bewegung des Arbeitskolbens erforderlichen, außerhalb des Kolbenzylinders vorgesehenen Schiebersteuerungen so gelegt, daß die Achsen des zugehörigen Steuerkolbens und des Steuerzylinders parallel zu der Achse des Arbeitskolbens verlaufen.

Die Schiebersteuerung ist entweder seitlich an den Kolbenzylinder angesetzt und gegebenenfalls mit diesem einstückig ausgeführt, oder sie befindet sich wie bei der Anordnung entsprechend DE 33 42 388 C3 oberhalb des Zylinderkopfs oder gegebenenfalls auch unterhalb des Zylinderbodens; in diesen Bauteilen kann die Schiebersteuerung baulich integriert sein. Beide Anordnungen sind ungünstig.

Im ersteren Fall ist es nicht möglich, den Arbeitshub des Arbeitskolbens zu verändern, ohne daß gleichzeitig die gesamte Schiebersteuerung ausgetauscht werden muß, die jeweils nur für einen bestimmten Arbeitshub und damit für eine bestimmte Höhe des Kolbenzylinders ausgelegt ist. Da für die verschiedenen Anwendungen ganz unterschiedliche Arbeitshübe erforderlich sind, müssen beim Hersteller eines solchen Druckluft-Kolbenmotors viele verschieden dimensionierte Schiebersteuerungen vorrätig gehalten werden; eine Anpassung des Arbeitshubes beim Anwender ist nicht oder nur sehr umständlich möglich.

Im zweiten Fall wird die Baulänge des Druckluft-Kolbenmotors allein durch die Schiebersteuerung erheblich vergrößert, denn wenn auch der Steuerkolben kürzer gehalten werden kann als der Arbeitskolben, so erfordert er in Achsrichtung beider Kolben gleichwohl einen erheblichen zusätzlichen Raum, der zu dem unverzichtbaren Raumbedarf des Arbeitskolbens hinzukommt.

Es ist auch bereits bekannt, die Umsteuerung des Arbeitskolbens durch die eingangs genannten Umschaltventile zu initiieren, bei denen jeweils die Ventil-Kolbenstange einen Ventilkolben gegen die Kraft einer Rückstellfeder verschiebt, wenn sie von dem Arbeitskolben in dessen Arbeitsrichtung auf dem letzten Stück seines Arbeitshubes mitgenommen wird; nach dem Umsteuern des Arbeitshubes befördert die Rückstellfeder den Ventilkolben einschließlich der Ventil-Kolbenstange wieder in seine vorige Position.

Die Erfindung hat sich die Aufgabe gestellt, die vorstehend beschriebenen Nachteile der bekannten Druckluft-Kolbenmotoren der eingangs näher bezeichneten Art zu beseitigen und eine Schiebersteuerung raumsparend und passend zu verschiedenen Arbeitshüben des Arbeitskolbens anzubringen. Darüber hinaus ist es eine weitere Aufgabe der Erfindung, die erforderlichen Armaturen bei einem solchen Druckluft-Kolbenmotor einfach zu gestalten und auf wenige Bauteile zu beschränken.

Erfindungsgemäß wird die Aufgabe mit den Merkmalen des Anspruches 1 gelöst, wobei jedes der Umschaltventile mit einem Differentialschieber versehen ist, der aus einem ersten Ventilkolben von größerer und einem zweiten Ventilkolben von kleinerer Kolbenfläche besteht, die in festem Abstand auf der Ventil-Kolbenstange befestigt sind.

Die Veränderung des Arbeitshubes eines so ausgeführten Druckluft-Kolbenmotors zieht - im wesentlichen - lediglich eine entsprechende Veränderung des Kolbenzylinders nach sich, der leicht wechselbar ist. Es ist bemerkenswert, daß dieser Vorteil keine zusätzlichen Druckluft-Führungen erfordert, wie überhaupt, im Vergleich mit den bekannten Anordnungen, eher weniger als mehr Bauteile verwendet werden müssen und insbesondere die wesentlichen, nämlich Zylinderkopf und -boden, von der Baulänge des Kolbenzylinders unabhängig ausgebildet sind.

Besonders zweckmäßig ist es dabei, wenn die Achse des Steuerkolbens von der Achse des Arbeitskolbens beabstandet ist, weil dann die Kolbenstange an beiden Enden gelagert werden und/oder sowohl durch den Zylinderkopf als auch durch den Zylinderboden hindurchgeführt werden kann, ohne dabei durch die Schiebersteuerung behindert zu werden.

Eine bevorzugte Ausführung eines solchen erfindungsgemäßen Druckluft-Kolbenmotors besteht darin, daß der in dem Ventilgehäuse aus einer Zweigleitung anstehende Luftdruck den Differentialschieber in eine erste Endstellung bewegt, in der seine Ventil-Kolbenstange teilweise in den Kolbenzylinder ragt. Der Differentialschieber befindet sich in Verbindung mit dem ständig anstehenden Luftdruck in einer bevorzugten ersten Endstellung, aus der er allein unter der Wirkung des Arbeitskolbens auf seine Ventil-Kolbenstange in eine zweite Endstellung bewegbar ist - gegen die auf den Differentialkolben wirkende Kraft aus dem Luftdruck. Auf diese Weise kann auf eine Rückstellfeder völlig verzichtet werden, wenn nur dafür gesorgt wird, daß die Kolbenflächen des Differentialkolbens der Druckluft fortwährend ausgesetzt sind.

Im einzelnen ist es besonders zweckmäßig, wenn das Umschaltventil achsparallel zu dem Arbeitskolben vorgesehen ist und in dem Zylinderkopf- bzw. boden eine kreiszylindrische Durchführung zur Lagerung des Differentialschiebers vorgesehen ist, wobei die Durchführung gegen den Kolbenzylinder am besten mittels eines vorzugsweise elastischen Verschlusses abgesperrt ist, der von der Ventil-Kolbenstange durchstoßen wird und an dem der erste Ventilkolben unter der Wirkung der Druckluft anlegbar ist, der dort demzufolge etwas abgefedert anschlägt, so daß Geräusch und Verschleiß gering bleiben. Andererseits, auf ihrer dieser Absperrung gegenüberliegenden Seite, weist die Durchführung vorteilhaft eine mittels einer Verschlußschraube gekonterte Gewindebuchse auf, in welcher der zweite Ventilkolben geführt ist, der eine in das Umschaltventil führende Zu-/Ableitung absperrt, solange der erste Ventilkolben an dem Verschluß anliegt. Damit ist sichergestellt, daß der Differentialschieber sich unabhängig von dem in der Zu-/Ableitung anstehenden Luftdruck in der ersten Endstellung befindet, solange er nicht von dem Arbeitskolben aus dieser heraus bewegt wird.

Eine solche Wirkungsweise der Umschaltventile in Verbindung mit dem Arbeitskolben wird gewährleistet, wenn in dem Steuerzylinder mindestens je eine Steueröffnung für die Zu-/Ableitungen aus den Umschaltventilen, eine Hauptleitung aus der Druckluftquelle und eine Entlüftungsleitung aus dem Druckluft-Kolbenmotor in die Umgebung vorgesehen sind, wenn weiterhin durch Arbeitsleitungen mit der Schiebersteuerung verbundene Ein-/Auslässe für die Druckluft in dem Kolbenzylinder beiderseits des Arbeitskolbens jeweils von einem der Umschaltventile gesteuert werden, welches durch eine Zweigleitung über die Hauptleitung mit der Druckluftquelle verbunden ist und eine der Zu-/Ableitungen zu dem Steuerzylinder beeinflußt, wenn ferner der Steuerkolben durch die wechselweise über diese Zu-/Ableitungen strömende Druckluft axial oszillierend bewegbar ist, wenn schließlich an dem Steuerkolben Steuerkammern vorgesehen sind, welche die Steueröffnungen so beeinflussen, daß die Hauptleitung wechselweise mit einem Ein-/Auslaß und gleichzeitig ein Auslaß mit der Umgebung verbunden ist, und wenn endlich die Zweigleitungen aus der Hauptleitung nichtabsperrbar abgezweigt sind. Die Steuerkammern sind zweckmäßig so ausgebildet, daß die Druckluftquelle über die Hauptleitung stets mit einem der Ein/Auslässe strömungsverbunden ist.

In einfacher Weise können Druckluftverbindungen zwischen dem Zylinderkopf und dem Zylinderboden durch feste Rohrstücke erfolgen, die in geeigneter Weise, zwischen beiden eingespannt, deren Druckluftführungen verbinden; sie müssen zusammen mit dem Kolbenzylinder ausgewechselt werden, wenn der Arbeitshub verändert wird. Es ist dabei beispielsweise zweckmäßig, wenn jeweils eine der Zweigleitungen, eine der Arbeitsleitungen für die Ein/Auslässe und/oder die Zu-/Ableitung eines der Umschaltventile mit der Schiebersteuerung über ein zwischen dem Zylinderkopf und dem Zylinderboden außerhalb des Kolbenzylinders eingespanntes Rohrstück geführt werden.

Im einzelnen ist es weiterhin zweckmäßig, wenn der Steuerzylinder stirnseitig durch Verschlußstücke geschlossen ist, so daß er als in dem Zylinderkopf/-boden durchgängige Bohrung ausgebildet werden kann; die Verschlußstücke sind am besten Gewindestopfen. Wenn an dem Steuerkolben stirnseitig vorzugsweise elastische Anschläge vorgesehen sind, die wechselweise an die Verschlußstücke anschlagen, dann wird der Steuerkolben selbst geschont; die elastische Ausbildung der Anschläge verlängert die Lebensdauer des Steuerkolbens und vermindert Geräuschbildung.

Die Zu-/Ableitungen aus den Umschaltventilen münden in der Nähe der Verschlußstücke, so daß sie von dem Steuerkolben nicht beeinflußbar sind und dieser alternierend auf seinen beiden Stirnseiten dem Luftdruck der Druckluftquelle ausgesetzt ist.

Eine baulich besonders einfache Ausbildung des Steuerkolbens erfolgt, wenn an diesem je eine zweite Steuerkammer beiderseits der ersten Steuerkammer vorgesehen und wechselweise mit einem zugehörigen Auslaß strömungsverbunden ist.

Insgesamt ist über die bauliche Vereinfachung des erfindungsgemäßen Druckluft-Kolbenmotors und seinen geringen Raumbedarf hinaus eine bemerkenswerte Verbesserung seiner wartungsfreien Lebensdauer erreicht worden, weil die ansonsten erforderlichen Rückstellfedern bei der üblicherweise hohen Arbeitsfrequenz des Druckluft-Kolbenmotors und seiner Umschaltventile und der damit in Zusammenhang stehenden hohen dynamischen Belastung häufig durch Federbruch ausfallen und ersetzt werden müssen. Die Umsteuerzeiten für den Arbeitskolben sind dabei sehr kurz, weil die Differentialschieber durch den permanent anstehenden Luftdruck stets der vollen Umschaltkraft ausgesetzt sind.

Die Erfindung wird nachstehend an Hand der Zeichnung an einem Ausführungsbeispiel näher erläutert. Es zeigen
- Fig.1: einen erfindungsgemäßen Druckluft-Kolbenmotor in einem im wesentlichen mittigen Längsschnitt in einer Gebrauchslage,
- Fig.2: eine Seitenansicht zu Fig.1 entsprechend einem Schnitt A-A aus Fig.1,
- Fig.3: eine etwas vergrößerte Draufsicht zu Fig.2 entsprechend einem Schnitt B-B aus Fig.2,
- Fig.4: eine ebenfalls etwas vergrößerte Draufsicht zu Fig.2 entsprechend einem Schnitt C-C aus Fig.2 und
- Fig.5: eine Einzelheit D aus Fig.1, noch weiter vergrößert,
sämtlich schematisch vereinfacht dargestellt.

Ein Druckluft-Kolbenmotor nach der Erfindung besteht entsprechend Fig.1 im wesentlichen aus einem Kolbenzylinder 1, einem Zylinderkopf 2, einem Zylinderboden 3 und einem Arbeitskolben 4 sowie den erforderlichen Steuereinrichtungen und Druckluftleitungen.

Der rohrförmige Kolbenzylinder 1 ist zwischen dem kreisscheibenförmigen Zylinderkopf 2 und dem ähnlich geformten Zylinderboden 3 eingespannt und wird an diesen durch je eine konzentrische Bundscheibe 21,31 zentrisch arretiert, die auf einander zugewandten ersten Stirnflächen 22,32 des Zylinderkopfs 2 und des Zylinderbodens 3 mit diesen jeweils einstückig vorgesehen sind. Ein rohrförmiges Luftfilter 5 ist in eine passende Ringrille 23 auf der anderen (zweiten) Stirnfläche 24 des Zylinderkopfs 2 eingelassen und wird andererseits von einem Filterdeckel 51 verschlossen. Drei Spannschrauben 6 verspannen den Filterdeckel 51 mit dem Luftfilter 5, dem Zylinderkopf 2, dem Kolbenzylinder 1 und dem Zylinderboden 3 miteinander so, daß dabei das Luftfilter 5 und der Kolbenylinder 1 straff gespannt werden. In den Fig.1,2 ist jeweils eine Spannschraube 6 angedeutet, in der Fig.3 ist die Orientierung aller drei Spannschrauben 6 zu erkennen.

In der Fig.1 ist der Längsschnitt im Bereich des Zylinderkopfs 2, abweichend vom sonstigen (axialen) Schnittverlauf, auch durch ein Umschaltventil 7 gelegt worden, das in gleicher Weise auch in dem Zylinderboden 3 vorgesehen und in der Fig.5 vergrößert gezeichnet ist. Beide Umschaltventile 7, deren von einer Hauptachse HA des Druckluft-Kolbenmotors beabstandete Lage aus Fig.3,4 hervorgeht, sind im wesentlichen gleich ausgeführt und in einer kreiszylindrischen, teils glatten und teils mit Gewinde versehenen Durchführung 25,33 des Zylinderkopfs 2 oder des Zylinderbodens 3 vorgesehen. Die Durchführungen 25,33 sind einerseits über jeweils eine zugehörige Zweigleitung ZL1,2 mit einer Hauptleitung HL für die Druckluft verbunden, die ihrerseits aus einer in der Zeichnung weggelassenen und nur durch einen Richtungspfeil Q veranschaulichten Druckluftquelle mit Druckluft gespeist wird; die Anordnung ist so getroffen, daß die Druckluft ständig in den Durchführungen 25,33 ansteht. Die Zweigleitung ZL2 überbrückt außerhalb des Kolbenzylinders 1 den freien Raum zwischen dem Zylinderkopf 2 und dem Zylinderboden 3 mit Hilfe eines geraden Rohrstückes RS3, das, achsparallel zu dem Kolbenzylinder 1, zwischen beiden eingespannt ist.

Beide als Schieber arbeitende Umschaltventile 7 sind ihrerseits achsparallel zu dem Kolbenzylinder 1 angeordnet und weisen einen Differentialschieber 71 auf, der aus einem ersten Ventilkolben 71a größeren und einem zweiten Ventilkolben 71b kleineren Durchmessers besteht, die in einem Abstand a voneinander auf einer gemeinsamen Ventil-Kolbenstange 71c fest angebracht sind und dessen beide alternierend eingenommene Endstellungen in den Fig.1,5 angedeutet sind, wo jeweils die erste Endstellung ausgezogen und die zweite gestrichelt gezeichnet sind. Die Durchführungen 25,33 sind von dem Kolbenraum 10 des Kolbenzylinders 1 durch einen elastischen Verschluß 72 pneumatisch abgetrennt, der in dem Zylinderkopf 2 bzw. dem Zylinderboden 3 befestigt ist und eine Führungsbohrung 72a aufweist, in der die Ventil-Kolbenstange 71c achsbeweglich gelagert ist. Sie kann in den Kolbenraum 10 hineinragen, so daß sich dann ihre freie Stirnseite 71d im Arbeitsbereich des Arbeitskolbens 4 befindet.

Weiterhin sind die Durchführungen 25,33 von der Umgebung U von einer Verschlußschraube 73 mit einer mittigen Entlüftungsbohrung 73a getrennt. An der Verschlußschraube 73 liegt eine fluchtende Gewindebuchse 74 mit einem Führzylinder 74a an, in dem der zweite, kleinere Ventilkolben 71b leicht längsbeweglich geführt ist. In dem Führzylinder 74a endet jeweils eine Zu-/Ableitung Z1,2 zu einer in dem Zylinderkopf 2 befindlichen Schiebersteuerung 8. Der erste, größere Ventilkolben 71a hingegen ist direkt an der glatten Zylinderfläche der Durchführung 25,33 geführt. Während die Zu-/Ableitung Z1 unmittelbar in der Schiebersteuerung 8 mündet, überbrückt bei der Zu-/Ableitung Z2 aus dem Zylinderboden 3 ein gerades (drittes) Rohrstück RS1 den freien Raum zwischen dem Zylinderkopf 2 und dem Zylinderboden 3, zwischen beiden eingespannt.

In der Fig.1 ist weiterhin angedeutet, daß der Arbeitskolben 4 mit einer Kolbenstange 41 versehen ist, die in dem Zylinderkopf 2 und dem Zylinderboden 3 mittig und leicht längsbeweglich gelagert ist. An ihrem (hier unteren) Ende kann ein Arbeitsgerät angekuppelt werden; bei doppeltwirkenden Einrichtungen ist dies an beiden Enden möglich.

In dem Kolbenraum 10 befindet sich entsprechend Fig.2 beiderseits des Arbeitskolbens 4 je ein kombinierter Ein-/Auslaß 26,34 für die Druckluft in dem Zylinderkopf 2 und dem Zylinderboden 3. Die Ein-/Auslässe 26,34 sind mittels Arbeitsleitungen AL1,2 mit der Schiebersteuerung 8 pneumatisch verbunden, wobei die Arbeitsleitung AL2 über ein (zweites) gerades Rohrstück RS2 den freien Raum zwischen dem Zylinderkopf 2 und dem Zylinderboden 3, zwischen beiden eingespannt, überbrückt. Richtungspfeile R1 (Fig.2) deuten die osziliierende Beaufschlagung des Arbeitskolbens 4 an.

In der Fig.4 sind alle Rohrstücke RS1-3 sowie ihre räumlich Anordnung gut zu erkennen.

Die Schiebersteuerung 8 ist am besten in der Fig.3 zu erkennen, in der sie mittig geschnitten dargestellt ist. In einem in Form einer Buchse in dem Zylinderkopf 2 eingefügten Steuerzylinder 81 ist ein Steuerkolben 82 axial leicht beweglich geführt. Der Steuerzylinder 81 erstreckt sich dabei quer zu der Hauptachse HA des Druckluft-Kolbenmotors und ist (Fig.1) von dieser um das Maß e beabstandet in der Weise, daß die Kolbenstange 41 in ihrer axialen Lage nicht tangiert ist. Zwei Gewindestopfen als Verschlußstücke 83 arretieren den Steuerzylinder 81 in Richtung seiner Steuerachse SA (Fig.2). An den Stirnseiten des Steuerkolbens 82 ist jeweils ein elastischer Anschlag 84 angebracht, der bei der Bewegung des Steuerkolbens 82 auf das benachbarte Verschlußstück 83 abfedernd auftrifft.

In der Nähe der Verschlußstücke 83 münden die Zu-/Ableitungen Z1,2 aus den Umschaltventilen 7 so, daß sie, nichtabsperrbar, stets eine zugehörige Stirnseite des Steuerkolbens 82 wechselweise mit Druckluft beaufschlagen können. Während der Arbeitskolben 4 und die beiden Ventilkolben 71a,71b jeweils mit nur einem Kolbenring auf ihren Mantelflächen ausgerüstet sind, sind bei der Schiebersteuerung 8 insgesamt fünf gegeneinander abzudichtende Bereiche vorhanden, die durch vier auf dem Steuerkolben 82 befindliche und in etwa gleichen axialen Abständen voneinander angeordnete Kolbenringe in entsprechenden Ringnuten 82a voneinander pneumatisch getrennt sind. Zwischen den abdichtenden Kolbenringen sind auf der Mantelfläche des Steuerkolbens 82 ringförmige Steuerkammern 82b,c ausgespart, welche jeweils zwei benachbarte Steueröffnungen 81a-c miteinander strömungsverbinden, in denen die Hauptleitung HL, die Arbeitsleitungen AL1,2 und Entlüftungsleitungen EL münden; die Entlüftungsleitungen EL führen andererseits über das Luftfilter 5 in die Umgebung U, angedeutet durch Richtungspfeile R2 (Fig.2).

Die Wirkungsweise der Anordnung ist ohne Schwierigkeiten aus der Zeichnung ablesbar.

Die Differentialschieber 71 liegen unter dem Einfluß des über die Zweigleitungen ZL1,2 konstant anstehenden Luftdruckes aus der Hauptleitung HL so lange mit ihrem ersten Ventilkolben 71a an dem jeweiligen Verschluß 72 an, wie die zugehörige, überständig in den Kolbenraum 10 ragende Ventil-Kolbenstange 71c nicht von dem Arbeitskolben 4 belastet wird. In dieser ersten, ausgezogen gezeichneten Endstellung der Differentialschieber 71 sind die jeweiligen Zu-/Ableitungen Z1,2 von den zugehörigen Zweigleitungen ZL1,2 getrennt und entlüften über die Entlüftungsbohrungen 73a.

Transportiert der Arbeitskolben 4 den Differentialschieber 71 in die gestrichelt gezeichnete zweite Endstellung, dann gelangt Druckluft in die Zu-/Ableitungen Z1,2, so daß der Steuerkolben 82 axial in seine andere Endstellung gelangt, und die Entlüftungsbohrungen 73a sind abgesperrt. Die Zu-/Ableitungen Z1,2, die dementsprechend in der ersten Endstellung der Differentialschieber 71 als entlüftende Ableitungen wirken, enden beiderseits des Steuerkolbens 82 und von diesem unbeeinflußbar in dem Steuerzylinder 81 (Fig.3).

Der Steuerkolben 82 verbindet mit seiner ersten Steuerkammer 82b, wie in der Fig.3 angedeutet, die mit der Hauptleitung HL zusammenhängende Steueröffnung 81a mit einer der Steueröffnungen 81b, in denen eine der Arbeitsleitungen AL1,2 mündet. Die Steuerkammer 82b ist demzufolge stets strömungsführend. Gleichzeitig verbindet eine der zweiten Steuerkammern 82c die andere Steueröffnung 81b mit einer der Steueröffnungen 81c, in denen die Entlüftungsleitungen EL münden, während die jeweils andere zweite Steuerkammer 82c wirkungslos ist und jedwede Luftströmung unterbricht.

Auf diese Weise wird der Arbeitskolben 4 aus seiner Endstellung bewegt, und die Schiebersteuerung 8 wird umgesteuert, sobald die frei in den Kolbenraum 10 ragende Ventil-Kolbenstange 71c erreicht ist; das zugehörige Umschaltventil 7 steuert dann die Schiebersteuerung 8 wieder um.

### Bezugszeichen

- 1: Kolbenzylinder
- 10: Kolbenraum
- 2: Zylinderkopf
- 21: Bundscheibe
- 22: erste Stirnfläche
- 23: Ringrille
- 24: zweite Stirnfläche
- 25: Durchführung
- 26: Ein-/Auslaß
- 3: Zylinderboden
- 31: Bundscheibe
- 32: erste Stirnfläche
- 33: Durchführung
- 34: Ein-/Auslaß
- 4: Arbeitskolben
- 41: Kolbenstange
- 5: Luftfilter
- 51: Filterdeckel
- 6: Spannschraube
- 7: Umschaltventil
- 71: Differentialschieber
- 71a: erster Ventilkolben
- 71b: zweiter Ventilkolben
- 71c: Ventil-Kolbenstange
- 71d: freie Stirnseite
- 72: Verschluß
- 72a: Führungsbohrung
- 73: Verschlußschraube
- 73a: Entlüftungsbohrung
- 74: Gewindebuchse
- 74a: Führzylinder
- 8: Schiebersteuerung
- 81: Steuerzylinder
- 81a-c: Steueröffnung
- 82: Steuerkolben
- 82a: Ringnut
- 82b,c: Steuerkammer
- 83: Verschlußstück
- 84: Anschlag
- a: Abstand
- e: Maß
- AL1,2: Arbeitsleitung
- EL: Auslaß, Entlüftungsleitung
- HA: Achse, Hauptachse
- HL: Hauptleitung
- Q: Richtungspfeil, Druckluftquelle
- R1,2: Richtungspfeil
- RS1-3: Rohrstück
- SA: Achse, Steuerachse
- U: Umgebung
- Z1,2: Zu-/Ableitung
- ZL1,2: Zweigleitung

## Patentansprüche

1. Druckluft-Kolbenmotor, insbesondere für Farbspritzgeräte, Dosierpumpen, Fettpressen und dergleichen, mit einem in einem Kolbenzylinder (1) durch Druckluft an seinen beiden Kolbenflächen mittels einer Schiebersteuerung (8) wechselweise beaufschlagt und dadurch oszillierend bewegbaren Arbeitskolben (4) mit einer Kolbenstange (41), die axial in einem Zylinderkopf (2) und/oder einem Zylinderboden (3) geführt ist, in denen für die Druckluftzu- oder abströmung in/aus dem Kolbenzylinder (1) jeweils ein Ein-/Auslaß (26) vorgesehen ist, wobei die Schiebersteuerung (8) einen in einem Steuerzylinder (81) bewegbaren Steuerkolben (82) aufweist und in dem Steuerzylinder (81) Steueröffnungen (81a-c) vorgesehen sind, die jeweils eine Zu-/Ableitung (Z1,2) für die Druckluft mit dem Steuerzylinder (81) strömungsverbinden und von dem Steuerkolben (82) beeinflußt werden und die Schiebersteuerung (8) in/auf dem Zylinderkopf (2) oder in/auf dem Zylinderboden (3) und so vorgesehen ist, daß die Achsen (SA,HA) des Steuerkolbens (82) und des Arbeitskolbens (4) etwa senkrecht aufeinander stehen, wobei der Zylinderkopf (2) und der Zylinderboden (3) je ein Umschaltventil (7) für die Druckluft aufweisen, das von dem Arbeitskolben (4) betätigbar ist und die Schiebersteuerung (8) umschaltet, wobei die Umschaltventile (7) eine in den Kolbenzylinder (1) ragende, von dem Arbeitskolben (4) des Druckluft-Kolbenmotors betätigbare Ventil-Kolbenstange (71c) aufweisen,
**dadurch gekennzeichnet, daß**
jedes der Umschaltventile (7) mit einem Differentialschieber (71) versehen ist, der aus einem ersten Ventilkolben (71a) von größerer und einem zweiten Ventilkolben (71b) von kleinerer Kolbenfläche besteht, die in festem Abstand (a) auf der Ventil-Kolbenstange (71c) befestigt sind.

2. Druckluft-Kolbenmotor nach Anspruch 1, **dadurch gekennzeichnet, daß** die Achse (SA) des Steuerkolbens (82) von der Achse (HA) des Arbeitskolbens (4) beabstandet ist.

3. Druckluft-Kolbenmotor nach Anspruch 1 oder 2, **dadurch gekennzeichnet, daß** die Ventilkolben (71a, b) in der Weise auf der Ventil-Kolbenstange (71c) befestigt sind, daß der in dem Ventilgehäuse aus einer Zweigleitung (ZL1,2) anstehende Luftdruck den Differentialschieber (71) in eine erste Endstellung bewegt, in der seine Ventil-Kolbenstange (71c) teilweise in den Kolbenzylinder (1) ragt.

4. Druckluft-Kolbenmotor nach Anspruch 3, **dadurch gekennzeichnet, daß** das Umschaltventil (7) achsparallel zu dem Arbeitskolben (4) vorgesehen ist und in dem Zylinderkopf (2) und dem Zylinderboden (3) eine kreiszylindrische Durchführung (25,33) zur Lagerung des Differentialschiebers (71) vorgesehen ist.

5. Druckluft-Kolbenmotor nach Anspruch 4, **dadurch gekennzeichnet, daß** die Durchführung (25,33) gegen den Kolbenzylinder (1) mittels eines vorzugsweise elastischen Verschlusses (72) abgesperrt ist, der von der Ventil-Kolbenstange (71c) durchstoßen wird und an dem der erste Ventilkolben (71a) unter der Wirkung der Druckluft anlegbar ist.

6. Druckluft-Kolbenmotor nach Anspruch 5, **dadurch gekennzeichnet, daß** die Durchführung (25,33) andererseits eine mittels einer Verschlußschraube (73) gekonterte Gewindebuchse (74) aufweist, in welcher der zweite Ventilkolben (71b) geführt ist, der eine in das Umschaltventil (7) führende Zu-/Ableitung (Z1,2) absperrt, solange der erste Ventilkolben (71a) an dem Verschluß (72) anliegt.

7. Druckluft-Kolbenmotor nach einem der Ansprüche 1 bis 6, **dadurch gekennzeichnet, daß**
(a) in dem Steuerzylinder (81) mindestens je eine Steueröffnung (81a-c) für die Zu-/Ableitungen (Z1,2) aus den Umschaltventilen (7), eine Hauptleitung (HL) aus der Druckluftquelle (Q) und Entlüftungsleitungen (EL) aus dem Druckluft-Kolbenmotor in die Umgebung (U) vorgesehen sind,
(b) durch Arbeitsleitungen (AL1,2) mit der Schiebersteuerung (8) verbundene Ein-/Auslässe (26,34) für die Druckluft in dem Kolbenzylinder (1) beiderseits des Arbeitskolbens (4) jeweils von einem der Umschaltventile (7) gesteuert werden, welches durch eine Zweigleitung (ZL1,2) über die Hauptleitung (HL) mit der Druckluftquelle (Q) verbunden ist und eine der Zu-/Ableitungen (Z1,2) zu dem Steuerzylinder (81) beeinflußt,
(c) der Steuerkolben (82) durch die wechselweise über diese Zu-/Ableitungen (Z1,2) strömende Druckluft axial oszillierend bewegbar ist,
(d) an dem Steuerkolben (82) Steuerkammern (82b,c) vorgesehen sind, welche die Steueröffnungen (81a-c) so beeinflussen, daß die Hauptleitung (HL) wechselweise mit einem Ein-/Auslaß (26,34) und gleichzeitig ein Auslaß (EL) mit der Umgebung (U) verbunden ist und
(e) die Zweigleitungen (ZL1,2) aus der Hauptleitung (HL) nichtabsperrbar abgezweigt sind.

8. Druckluft-Kolbenmotor nach Anspruch 7, **dadurch gekennzeichnet, daß** die Steuerkammern (82b,c) so ausgebildet sind, daß die Druckluftquelle (Q) über die Hauptleitung (HL) stets mit einem der Ein-/Auslässe (26) strömungsverbunden ist.

9. Druckluft-Kolbenmotor nach einem der Ansprüche 7 oder 8, **dadurch gekennzeichnet, daß** eine der Zweigleitungen (ZL2) über ein zwischen dem Zylinderkopf (2) und dem Zylinderboden (3), außerhalb des Kolbenzylinders (1) eingespanntes erstes Rohrstück (RS1) geführt ist.

10. Druckluft-Kolbenmotor nach einem der Ansprüche 7 bis 9, **dadurch gekennzeichnet, daß** eine der Arbeitsleitungen (AL1,2) für die Ein-/Auslässe (26) über ein zwischen dem Zylinderkopf (2) und dem Zylinderboden (3), außerhalb des Kolbenzylinders (1) eingespanntes zweites Rohrstück (RS2) geführt ist.

11. Druckluft-Kolbenmotor nach einem der Ansprüche 7 bis 10, **dadurch gekennzeichnet, daß** die Zu-/Ableitung (Z2) eines der Umschaltventile (7) mit der Schiebersteuerung (8) über ein zwischen dem Zylinderkopf (2) und dem Zylinderboden (3) außerhalb des Kolbenzylinders (1) eingespanntes drittes Rohrstück (RS3) verbunden ist.

12. Druckluft-Kolbenmotor nach einem der Ansprüche 1 bis 11, **dadurch gekennzeichnet, daß** der Steuerzylinder (81) stirnseitig durch Verschlußstücke (83) geschlossen ist.

13. Druckluft-Kolbenmotor nach Anspruch 12, **dadurch gekennzeichnet, daß** an dem Steuerkolben (82) stirnseitig vorzugsweise elastische Anschläge (84) vorgesehen sind, die wechselweise an die Verschlußstücke (83) anschlagen.

14. Druckluft-Kolbenmotor nach einem der Ansprüche 1 bis 13, **dadurch gekennzeichnet, daß** die Zu-/Ableitungen (Z1,2) aus den Umschaltventilen (7) in der Nähe der Verschlußstücke (83) so münden, daß sie von dem Steuerkolben (82) nicht beeinflußbar sind.

15. Druckluft-Kolbenmotor nach einem der Ansprüche 1 bis 14, **dadurch gekennzeichnet, daß** an dem Steuerkolben (82) je eine zweite Steuerkammer (82c) beiderseits der ersten Steuerkammer (82b) vorgesehen und wechselweise mit einem zugehörigen Auslaß (EL) strömungsverbunden ist.

## Claims

1. Compressed-air piston motor, in particular for paint-spraying devices, dosing pumps, grease guns and the like, having a working piston (4) which is movable, alternately acted upon by compressed air at its two piston surfaces by means of a slide control (8) and thereby in oscillating fashion, in a piston cylinder (1) and has a piston rod (41) which is axially guided in a cylinder head (2) and/or a cylinder bottom (3), in each of which there is provided an inlet/outlet (26) for the compressed-air inflow or outflow into/out of the piston cylinder (1), the slide control (8) having a control piston (82) movable in a control cylinder (81) and there being provided in the control cylinder (81) control openings (81a-c) which each fluidically connect a supply/discharge line (Z1,2) for the compressed air to the control cylinder (81) and are influenced by the control piston (82), and the slide control (8) being provided in/on the cylinder head (2) or in/on the cylinder bottom (3) and such that the axes (SA,HA) of the control piston (82) and of the working piston (4) are approximately perpendicular to each other, the cylinder head (2) and the cylinder bottom (3) each having a switch valve (7) for the compressed air, which is actuable by the working piston (4) and switches the slide control (8), the switch valves (7) having a valve piston rod (71c) which projects into the piston cylinder (1) and is actuable by the working piston (4) of the compressed-air piston motor,
**characterised in that**
each of the switch valves (7) is provided with a differential slide (71) consisting of a first valve piston (71a) of larger piston area and a second valve piston (71b) of smaller piston area, which are fastened at a fixed distance (a) on the valve piston rod (71c).

2. Compressed-air piston motor according to Claim 1,
**characterised in that** the axis (SA) of the control piston (82) is spaced from the axis (HA) of the working piston (4).

3. Compressed-air piston motor according to Claim 1 or 2,
**characterised in that** the valve pistons (71a, b) are fastened on the valve piston rod (71c) in such a way that the air pressure present in the valve housing from a branch line (ZL1,2) moves the differential slide (71) into a first end position, in which its valve piston rod (71c) partially projects into the piston cylinder (1).

4. Compressed-air piston motor according to Claim 3,
**characterised in that** the switch valve (7) is provided with its axis parallel to the working piston (4), and a circular-cylindrical passage (25,33) for mounting the differential slide (71) is provided in the cylinder head (2) and the cylinder bottom (3).

5. Compressed-air piston motor according to Claim 4,
**characterised in that** the passage (25,33) is blocked off from the piston cylinder (1) by means of a preferably elastic plug (72) which is penetrated by the valve piston rod (71c) and against which the first valve piston (71a) can be laid under the action of the compressed air.

6. Compressed-air piston motor according to Claim 5,
**characterised in that** the passage (25,33) has at the other side a threaded bushing (74) which is fixed by means of a screw plug (73) and in which the second valve piston (71b) is guided, which blocks off a supply/discharge line (Z1,2) leading into the switch valve (7) as long as the first valve piston (71a) lies against the plug (72).

7. Compressed-air piston motor according to one of Claims 1 to 6, **characterised in that**
(a) at least one control opening (81a-c) each for the supply/discharge lines (Z1,2) from the switch valves (7), a main line (HL) from the compressed-air source (Q) and vent lines (EL) from the compressed-air piston motor into the environment (U) are provided in the control cylinder (81),
(b) inlets/outlets (26,34), connected by working lines (AL1,2) to the slide control (8), for the compressed air in the piston cylinder (1) are controlled on both sides of the working piston (4) each by one of the switch valves (7), which is connected to the compressed-air source (Q) by a branch line (ZL1,2) via the main line (HL) and influences one of the supply/discharge lines (Z1,2) to the control cylinder (81),
(c) the control piston (82) is movable in axially oscillating fashion by the compressed air alternately flowing via these supply/discharge lines (Z1,2),
(d) control chambers (82b,c) are provided on the control piston (82), which influence the control openings (81a-c) such that the main line (HL) is alternately connected to an inlet/outlet (26,34) and at the same time an outlet (EL) is connected to the environment (U), and
(e) the branch lines (ZL1,2) from the main line (HL) are branched off in a way that they are unable to be blocked off.

8. Compressed-air piston motor according to Claim 7,
**characterised in that** the control chambers (82b,c) are designed such that the compressed-air source (Q) is always fluidically connected to one of the inlets/outlets via the main line (HL).

9. Compressed-air piston motor according to one of Claims 7 and 8, **characterised in that** one of the branch lines (ZL2) is guided via a first pipe section (RS1) clamped between the cylinder head (2) and the cylinder bottom (3), outside the piston cylinder (1).

10. Compressed-air piston motor according to one of Claims 7 to 9, **characterised in that** one of the working lines (AL1,2) for the inlets/outlets (26) is guided via a second pipe section (RS2) clamped between the cylinder head (2) and the cylinder bottom (3), outside the piston cylinder (1).

11. Compressed-air piston motor according to one of Claims 7 to 10, **characterised in that** the supply/discharge line (Z2) of one of the switch valves (7) is connected to the slide control (8) via a third pipe section (RS3) clamped between the cylinder head (2) and the cylinder bottom (3) outside the piston cylinder (1).

12. Compressed-air piston motor according to one of Claims 1 to 11, **characterised in that** the control cylinder (81) is closed at its ends by sealing parts (83).

13. Compressed-air piston motor according to Claim 12,
**characterised in that** preferably elastic stops (84) which alternately strike the sealing parts (83) are provided at the ends of the control piston (82).

14. Compressed-air piston motor according to one of Claims 1 to 13, **characterised in that** the supply/discharge lines (Z1,2) from the switch valves (7) open out in the vicinity of the sealing parts (83) such that they cannot be influenced by the control piston (82).

15. Compressed-air piston motor according to one of Claims 1 to 14, **characterised in that** one second control chamber (82c) each is provided on the control piston (82) on both sides of the first control chamber (82b) and is alternately fluidically connected to an associated outlet (EL).

## Revendications

1. Moteur à piston à air comprimé, en particulier pour des appareils de pulvérisation de peinture, des pompes doseuses, des presses à graisse et similaires, avec un piston moteur (4) alimenté par alternance en air comprimé dans un cylindre de piston (1) sur ses deux faces de piston au moyen un distributeur à tiroir (8) et de ce fait pouvant prendre un mouvement oscillatoire, qui comporte une tige de piston (41) guidée axialement dans une tête de cylindre (2) et/ou dans un fond de cylindre (3), dans lesquels sont prévues respectivement une entrée ou une sortie (26) pour l'admission ou l'échappement de la pression dans le cylindre de piston (1) ou hors du cylindre de piston (1), le distributeur à tiroir (8) comportant un piston distributeur (82) mobile à l'intérieur d'un maître cylindre (81) et dans ce maître cylindre (81) étant prévus des orifices (81a-c) qui respectivement relient via le flux une conduite d'arrivée/évacuation (Z1, 2) pour l'air comprimé avec le maître cylindre (81) et sont influencés par le piston distributeur (82), le distributeur à tiroir (8) étant disposé sur/dans la tête de cylindre (2) ou sur/dans le fond de cylindre (3), en sorte que les axes (SA, HA) du piston distributeur (82) et du piston moteur (4) sont disposés approximativement perpendiculairement l'un au dessus de l'autre, la tête de cylindre (2) et le fond de cylindre (3) présentant chacun une soupape d'inversion (7) pour l'air comprimé qui est actionnable par le piston moteur (4) et qui commute le distributeur à tiroir (8), les soupapes d'inversion (7) présentant une tige de piston de soupape (71c) faisant saillie dans le cylindre de piston (1) et actionnable par le piston moteur (4) du moteur à piston à air comprimé ,
**caractérisé en ce que**,
chacune des soupapes d'inversion (7) comporte un tiroir différentiel (71) composé d'un premier piston de soupape (71a) de surface de piston plus grande, et d'un deuxième piston de soupape (71b) de surface de piston plus petite, fixés à distance fixe (a) sur la tige de piston (71c) de soupape.

2. Moteur à piston à air comprimé selon la revendication 1, **caractérisé en ce que** l'axe (SA) du piston distributeur (82) est à distance de l'axe (HA) du piston moteur (4).

3. Moteur à piston à air comprimé selon la revendication 1 ou 2, **caractérisé en ce que** les pistons de soupape (71a, b) sont fixés sur la tige de piston de soupape (71c) de sorte que la pression d'air affleurant dans le boîtier de soupape depuis une conduite de dérivation (ZL1, 2) déplace le tiroir différentiel (71) dans une première position extrême, dans laquelle la tige de piston de soupape (71c) fait saillie partiellement dans le cylindre du piston (1).

4. Moteur à piston à air comprimé selon la revendication 3, **caractérisé en ce que** la soupape d'inversion (7) est montée parallèle à l'axe du piston moteur (4), et dans la tête du cylindre (2) et le fond du cylindre (3) est disposé une pièce de guidage cylindrique circulaire (25, 33) pour le logement du tiroir différentiel (71).

5. Moteur à piston à air comprimé selon la revendication 4, **caractérisé en ce que** la pièce de guidage (25, 33) est obturée par rapport au cylindre de piston (1) au moyen d'une fermeture de préférence élastique (72), que la tige de piston de soupape vient traverser et sur laquelle peut s'appuyer le premier piston de soupape (71a) sous l'effet de l'air comprimé.

6. Moteur à piston à air comprimé selon la revendication 5, **caractérisé en ce que** la pièce de guidage (25, 33) comporte en outre une douille taraudée (74) bloquée par une vis de blocage (73), dans laquelle est guidé le deuxième piston de soupape (71b) qui ferme une conduite d'arrivée/évacuation (Z1, 2) conduisant dans la soupape d'inversion (7), tant que le premier piston de soupape (71a) reste appuyé sur la fermeture (72).

7. Moteur à piston à air comprimé selon une des revendications 1 à 6, **caractérisé en ce que** .
(a) dans le maître cylindre (81) est prévu à chaque fois au moins orifice (81 a-c) respectivement pour la conduite d'arrivée/évacuation (Z1, 2) des soupapes d'inversion (7), une conduite principale (HL) venant de la source d'air comprimé (Q) et des conduites de ventilation (EL) venant du moteur à piston à air comprimé vers l'environnement (U),
(b) des entrées/sorties d'air comprimé (26, 34) situées dans le cylindre du piston (1) des deux côtés du piston moteur (4) et reliées avec le distributeur à tiroir (8) par des conduites moteur (AL1,2) sont commandées chacune par une des soupapes d'inversion (7), laquelle est reliée avec la source d'air comprimé (Q) par une conduite principale (HL) via une conduite de dérivation (ZL1, 2) et influent sur l'une des conduites d'arrivée/d'évacuation (Z1, 2) au maître-cylindre (81),
(c) le piston distributeur (82) peut prendre un mouvement oscillatoire axialement sous l'effet du flux d'air comprimé traversant alternativement ces conduites d'arrivée/d'évacuation (Z1, 2),
(d) sur le piston distributeur (82) sont prévues des chambres de distribution (82b, c) influant sur les orifices (81a, c), en sorte que simultanément la conduite principale (HL) est reliée alternativement à une entrée/sortie (26, 34) et une sortie (EL) est reliée à l'environnement (U), et
(e) les conduites de dérivation (ZL1, 2) venant de la conduite principale (HL) sont séparées sans obturation possible.

8. Moteur à piston à air comprimé selon la revendication 7, **caractérisé en ce que** les chambres de distribution (82b, c) sont conçues de façon à ce que la source d'air comprimé (Q) soit reliée via le flux en permanence via la conduite principale (HL) avec l'une des entrées/sorties (26).

9. Moteur à piston à air comprimé selon l'une des revendication 7 ou 8, **caractérisé en ce que** l'une des conduites de dérivation (ZL2) est guidée par un premier élément tubulaire (RS1) encastré à l'extérieur du cylindre de piston (1) entre la tête de cylindre (2) et le fond du cylindre (3)

10. Moteur à piston à air comprimé selon l'une des revendications 7 à 9, **caractérisé en ce que** l'une des conduites moteur (AL1, 2) pour les entrées/sorties (26) est guidée par un deuxième élément tubulaire (RS2) encastré à l'extérieur du cylindre de piston (1) entre la tête de cylindre (2) et le fond du cylindre (3).

11. Moteur à piston à air comprimé selon l'une des revendications 7 à 10, **caractérisé en ce que** la conduite d'arrivée/évacuation (Z2) de l'une des soupapes d'inversion (7) est reliée avec le distributeur à tiroir (8) par un troisième élément tubulaire (RS3) encastré à l'extérieur du cylindre de piston (1) entre la tête de cylindre (2) et le fond du cylindre (3).

12. Moteur à piston à air comprimé selon l'une des revendication 1 à 11, **caractérisé en ce que** le maître cylindre (81) est fermé du côté frontal par des éléments de fermeture (83).

13. Moteur à piston à air comprimé selon à la revendication 12, **caractérisé en ce que**, sur la face frontale du piston distributeur (82) sont prévues des butées (84), de préférence élastiques venant alternativement en butée sur les éléments de fermeture (83).

14. Moteur à piston à air comprimé selon l'une des revendications 1 à 13, **caractérisé en ce que** les conduites d'arrivée/évacuation (Z1, 2) venant des soupapes d'inversion (7), débouchent au voisinage des éléments de fermeture (83), en sorte de ne pas pouvoir être influencés par le piston distributeur (82).

15. Moteur à piston à air comprimé selon l'une des revendications 1 à 14, **caractérisé en ce que** sur le piston distributeur (82) est prévue de chacun des deux côtés de la première chambre de distribution (82b) une deuxième chambre de distribution (82c) reliée via le flux alternativement avec un échappement correspondant (EL).
